# EUROPÄISCHE PATENTSCHRIFT

(11) **EP 1 612 504 B1**
(45) Veröffentlichungstag und Bekanntmachung des Hinweises auf die Patenterteilung: **08.08.2007**
(21) Anmeldenummer: 05012987.3
(22) Anmeldetag: 16.06.2005
(51) Int. Cl.: F42B 12/36

(54) **Gefechtskopf für Artilleriemunition**
Warhead for ordnance ammunition
Tête militaire pour munition d'artillerie

(30) Priorität: 30.06.2004 DE 202004010194 U
(43) Veröffentlichungstag der Anmeldung: 04.01.2006
(73) Patentinhaber: Diehl BGT Defence GmbH & Co.KG, 88662 Überlingen (DE)
(72) Erfinder: Gundel, Bernd, 91284 Neuhaus (DE)
(74) Vertreter: Diehl Patentabteilung

(56) Entgegenhaltungen:
- EP-A- 0 800 052
- DE-A1- 4 104 800
- FR-A- 2 726 643
- US-A- 5 497 705
- US-A- 6 056 237

## Beschreibung

Die Erfindung betrifft einen Gefechtskopf gemäß dem Oberbegriff des Anspruchs 1.

Der Einsatz weitreichender gelenkter Artillerieraketen oder weitreichender Artilleriegeschosse stellt hohe Anforderungen an eine effektive, möglichst in Echtzeit realisierbare Aufklärung der zu bekämpfenden Ziele, bei welchen es sich insbesondere um harte oder halbharte Ziele handelt, sowie des Bekämpfungserfolges.

Aus der US 6,481,666 B2 ist ein Verfahren zur Lenkung von Submunitionen in ihr jeweiliges Ziel bekannt. Dies erfolgt durch ein separates Modul mit GPS-Steuerung. Die im Trägergeschoss mitgeführte Komponente ist eine Lenkkorrektureinrichtung für die mit dem gleichen Träger verbrachte Submunition. Es handelt sich also um eine Korrektur der Flugbahn der Submunition, jedoch nicht um eine Korrektur für nachfolgend abgeschossene Lenkraketen/-geschosse.

Aus der FR 2 726 643 A1 ist ein Aufklärungsmittel in Form von Submunitionen bekannt. Hierbei werden in das Zielgebiet Aufklärungsmittel gebracht oder ein zusätzliches Relais, das erforderlich wird, wenn die Entfernung zwischen Zielgebiet und Auswertestelle sehr groß ist. An keiner Stelle bezieht sich der Begriff Submunition auf ein militärisches Wirkteil.

Der Erfindung liegt die Aufgabe zugrunde, einen Gefechtskopf der eingangs genannten Art zu schaffen, wobei die Artilleriemunition, bei der es um eine Artillerierakete oder um ein Artilleriegeschoss handeln kann, von externen Aufklärungsmitteln unabhängig ist und folglich eine bestimmte Autonomie besitzt.

Diese Aufgabe wird erfindungsgemäß durch die Merkmale des Anspruches 1 gelöst. Bevorzugte Aus- bzw. Weiterbildungen des erfindungsgemäßen Gefechtskopfes sind in den Unteransprüchen gekennzeichnet.

Die mit dem erfindungsgemäßen Gefechtskopf erzielten Vorteile bestehen darin, daß die Artilleriemunition von externen Aufklärungsmitteln unabhängig wird und somit eine bestimmte Autonomie besitzt, und daß der Munitionseinsatz durch Echtzeitaufklärung wirksam optimiert werden kann, so daß die Munitionskosten reduziert sind.

Außerdem wird durch die vorliegende Erfindung sichergestellt, dass der Zielaufklärungssensor unmittelbar am Einsatzort der Submunition positioniert ist und damit höchst zuverlässige Aussagen über die Zielverteilung bzw. den Bekämpfungserfolg ermöglicht.

Ausführungsbeispiele von erfindungsgemäßen Gefechtsköpfen für Artilleriemunition sind in der Zeichnung dargestellt und werden nachfolgend beschrieben.

Es zeigt:
- Figur 1: einen Gefechtskopf im Längsschnitt
- Figur 2: eine Submunition im Vergleich zu einem Aufklärungsmodul und
- Figur 3: eine Funktionsdarstellung.

Die Figur 1 zeigt eine Ausbildung des Gefechtskopfes 10 mit einer Anzahl Submunitionen 12. die an sich bekannt sind, so daß hierauf nicht detailliert eingegangen zu werden braucht. Die Submunitionen 12 sind im Gefechtskopf 10 hintereinander angeordnet. Eine Submunition 12 des herkömmlichen Gefechtskopfes 10 beispielsweise für eine MLRS-Lenkrakete ist durch einen Aufklärungsmodul 14 ersetzt, der eine Sensoreinrichtung 16 und einen mit dieser zusammengeschalteten Sender 18 aufweist. Der Aufklärungsmodul 14 und die Submunitionen 12 sind baugleich ausgebildet, so daß eine homogene Integration des Aufklärungsmoduls 14 in den Verbund der Submunitionen 12 innerhalb ein und desselben Gefechtskopfes 10 für Artilleriemunition möglich ist. Bei der Artilleriemunition kann es sich um eine Artillerierakete oder um ein Artilleriegeschoß handeln.

Der Aufklärungsmodul 14 bildet einen Sensorträger, der in vorteilhafter Weise ohne speziellen Integrationsaufwand eine der Submunitionen 12 ersetzten kann. Zu diesem Zwecke kann der Aufklärungsmodul 14 die gleichen Außenabmessungen bzw. Außenkonturen besitzen wie die Submunitionen 12. Gegebenenfalls kann der Aufklärungsmodul 14 auch mindestens annähernd das gleiche Gewicht besitzen wie die einzelnen Submunitionen 12, um das Flugverhalten der Artilleriemunition durch den Aufklärungsmodul 14 nicht zu beeinflussen.

Im Aktivzustand, d.h. während des Abstieges des Aufklärungsmoduls 14 in ein Zielgebiet, sollte der Aufklärungsmodul 14 hinter den Submunitionen 12 zurückbleiben, um das Zielgebiet, d.h. das endgültige Treffergebnis bzw. Zielbild aufnehmen zu können, nachdem die Submunitionen bereits gewirkt haben. Zur Verzögerung seiner Abstiegsbewegung kann der Aufklärungsmodul 14 - im Vergleich mit der Abstiegsbewegung der Submunitionen 12 - mit einem relativ großen Fallschirm verbunden sein. Eine andere Möglichkeit, den Abstieg des Aufklärungsmoduls 14 in das Zielgebiet gegen den Abstieg der Submunitionen 12 zu verzögern besteht darin, daß eine Verzögerungseinrichtung zum verzögerten Ausstoß des Aufklärungsmoduls 14 aus dem Gefechtskopf 10 vorgesehen ist. Diese Verzögerungseinrichtung ist in der Zeichnungsfigur durch den Block 20 angedeutet.

Um den Abstieg des Aufklärungsmoduls 14 in das Zielgebiet gegen den Abstieg der Submunitionen 12 zu verzögern, ist es gegebenenfalls auch möglich, einen Aufklärungsmodul 14.1 mit einem geringeren Gewicht als die Submunitionen 12 auszubilden.

Um das ballistische Verhalten der Artilleriemunition oder der Artillerierakete nicht zu verändern, ist bei leichten, kurzbauenden Aufklärungsmodul 14.1 ein zusätzliches Ballastgewicht 24 installiert. Dieses Ballastgewicht 24, das aus Kunststoffbehälter 26 eingefülltem Metallpulver oder Granulat besteht, bildet zusammen mit dem Aufklärungsmodul 14.1 eine Baueinheit 30 (Figur 2). Deren Länge 32 entspricht der Länge 34 der Submunition 12. Nach dem Ausstoß aus dem Gefechtskopf 10 bricht der Kunststoffbehälter 26 mit dem Metallpulver oder Granulat auseinander und gibt das Metallpulver oder Granulat gefahrlos frei.

Alternativ hierzu kann das Ballastgewicht 24 mit dem Kunststoffbehälter 26 auch auf der der Submunitionsausstoßrichtung gegenüberliegenden Seite innerhalb der Artilleriemunition oder der Artillerierakete installiert sein und dadurch beim Ausstoßvorgang in der Artilleriemunition oder der Artillerierakete verbleiben.

In Figur 3 ist dargestellt, wie der zu den Submunitionen 12 zeitlich verzögert ausgestoßene Aufklärungsmodul 14 aufgrund seiner geringeren Masse eine stärkere aerodynamische Abbremsung erfährt und dadurch zum Zeitpunkt der Fallschirmöffnung über dem gleichen Zielgebiet positioniert ist, wie die Submunitionen 12.

Bei dem erfindungsgemäßen Gefechtskopf 10 besitzt der einen Sensorträger bildende Aufklärungsmodul 14 einen äußerlich ähnlichen Funktionsablauf wie die Submunitionen 12, was das Absteigen in das Zielgebiet betrifft, wobei der Aufklärungsmodul 14 an einem Fallschirm hängend eine Rotationsbewegung um eine Hochachse durchführt, der Aufklärungsmodul 14 jedoch nicht über eine Wirkladung sondern über ein Sensorsystem 22 zur Detektion der jeweiligen Zielanordnung bzw. der bereits durch Submunitionen 12 getroffenen und brennenden Ziele verfügt. Das Sensorsystem 22 ist in der Zeichnungsfigur durch einen Block schematisch verdeutlicht, der die Sensoreinrichtung 16 und den Sender 18 enthält.

Als vorteilhaft hat es sich erwiesen, wenn die Sensoreinrichtung 16 des Sensorsystemes 22 zur Erzeugung eines Suchstrahles mit einer relativ großen Breitenabdeckung vorgesehen ist, weil damit eine Bodenabtastung des Zielgebietes in der Weise möglich ist, daß bereits nach wenigen Drehungen des Aufklärungsmoduls 14 ein komplettes Bild des Zielgebietes erhalten wird. Die auf diese Weise gewonnenen Informationen können mittels des Senders 18 an eine Feuerstellung, an eine Feuerleitstelle oder an eine Einsatzzentrale weitergegeben werden. Das ermöglicht eine Entscheidung über weitere Bekämpfungsmaßnahmen auf der Grundlage des übermittelten Bekämpfungserfolges bzw. der jeweiligen Aktualisierungsdaten bezüglich der zu bekämpfenden Ziele und Zielbewegungen.

Eine andere Möglichkeit besteht darin, daß der mit der Sensoreinrichtung 16 verbundene Sender 18 zur Informationsdatenübertragung an eine nachfolgende Lenkrakete vorgesehen ist, die in das gleiche Zielgebiet verschossen wurde und sich im Anflug auf das zu bekämpfende Ziel befindet. Das Daten-Update des Aufklärungsmoduls 14 kann hierbei dazu verwendet werden, um eventuell eine Lenkkorrektur oder eine Anpassung des Ausstoßmusters bzw. des abzudeckenden Zielgebietes zu ermögliche. Eine solche Korrektur ist insbesondere dann sinnvoll, wenn die zu bekämpfenden Ziele, bei denen es sich insbesondere um harte oder halbharte Ziele handelt, versuchen, dem Beschuß auszuweichen, indem sie ihren Standort verlassen (-Vereinzelung) oder von der bis dahin vorgesehenen Fahrtroute abweichen (-Ausweichmanöver).

### Bezugsziffernliste:

- 10: Gefechtskopf
- 12: Submunitionen
- 14: Aufklärungsmodul
- 14.1: Aufklärungsmodul
- 16: Sensoreinrichtung
- 18: Sender
- 20: Verzögerungseinrichtung
- 22: Sensorsystem
- 24: Ballastgewicht
- 26: Kunststoffbehälter
- 30: Baueinheit
- 32: Länge
- 34: Länge

## Patentansprüche

1. Gefechtskopf für Artilleriemunition, mit einer Anzahl Submunitionen (12), die hintereinander angeordnet sind,
**dadurch gekennzeichnet,**
**dass** eine einzige Submunition (12) durch einen Aufklärungsmodul (14) ersetzt ist, der eine Sensoreinrichtung (16) und einen Sender (18) aufweist,
der Aufklärungsmodul (14) und die Submunitionen (12) baugleich sind,
der Aufklärungsmodul (14) die gleichen Außenabmessungen und Außenkonturen besitzt, wie die Submunitionen (12), und
der Aufklärungsmodul (14) zur Verzögerung seiner Abstiegsbewegung, im Vergleich mit der Abstiegbewegung der Submunitionen (12), mit einem relativ großen Fallschirm verbunden ist.

2. Gefechtskopf nach Anspruch 1,
**dadurch gekennzeichnet,**
**dass** eine Verzögerungseinrichtung (20) zum verzögerten Ausstoß des Aufklärungsmoduls (14) aus dem Gefechtskopf (10) vorgesehen ist.

3. Gefechtskopf nach Anspruch 1,
**dadurch gekennzeichnet,**
**dass** in dem Aufklärungsmodul (14) eine Submunitionswirkladung durch die Sensoreinrichtung (16) und den Sender (18) ersetzt ist.

4. Gefechtskopf nach Anspruch 1,
**dadurch gekennzeichnet,**
**dass** die Sensoreinrichtung (16) zur Erzeugung eines Suchstrahles mit einer relativ großen Breitenabdeckung vorgesehen ist.

5. Gefechtskopf nach Anspruch 1,
**dadurch gekennzeichnet,**
**dass** der mit der Sensoreinrichtung (16) verbundene Sender (18) zur Informationsdatenübertragung an eine Feuerstelle, an eine Feuerleitstelle oder an eine Einsatzzentrale vorgesehen ist.

6. Gefechtskopf nach Anspruch 1,
**dadurch gekennzeichnet,**
**dass** der mit der Sensoreinrichtung (16) verbundene Sender (18) zur Informationsdatenübertragung an eine nachfolgende Lenkrakete vorgesehen ist.

7. Gefechtskopf nach Anspruch 1,
**dadurch gekennzeichnet,**
**dass** ein leichter und kürzer bauender Aufklärungsmodul (14.1) mit einem Ballastgewicht (24) eine Baueinheit (30) bildet.

## Claims

1. Warhead for artillery ammunition, having a number of submunitions (12) which are arranged one behind the other,
**characterized**
**in that** a single submunition 12 is replaced by a reconnaissance module (14) which has a sensor device (16) and a transmitter (18), the reconnaissance module (14) and the submunitions (12) are physically identical, the reconnaissance module (14) has the same external dimensions and external contours as the submunitions (12), and the reconnaissance module (14) is connected to a relatively large parachute in order to delay its descending movement in comparison to the descending movement of the submunitions (12).

2. Warhead according to Claim 1,
**characterized**
**in that** a delay device (20) is provided for delayed ejection of the reconnaissance module (14) from the warhead (10).

3. Warhead according to Claim 1,
**characterized**
**in that** a submunition explosive charge is replaced by the sensor device (16) and the transmitter (18) in the reconnaissance module (14).

4. Warhead according to Claim 1,
**characterized**
**in that** the sensor device (16) is intended to produce a search beam with relatively wide width coverage.

5. Warhead according to Claim 1,
**characterized**
**in that** the transmitter (18) which is connected to the sensor device (16) is intended for information data transmission to a firing point, to a fire control point or to an operational control centre.

6. Warhead according to Claim 1,
**characterized**
**in that** the transmitter (18) which is connected to the sensor device (16) is intended for information data transmission to a subsequent guided rocket.

7. Warhead according to Claim 1,
**characterized**
**in that** a lightweight and physically short reconnaissance module (14.1) with a ballast weight (24) forms a unit (30).

## Revendications

1. Tête de combat pour munition d'artillerie comportant un nombre de sous-munitions (12) qui sont disposées les unes derrière les autres, **caractérisée en ce qu'**une seule sous-munition (12) est remplacée par un module de reconnaissance (14) présentant un dispositif à capteurs (16) et un émetteur (18), le module de reconnaissance (14) et les sous-munitions (12) sont construites de façon identique, le module de reconnaissance (14) a les mêmes dimensions extérieures et les mêmes contours extérieurs que les sous-munitions (12), et **en ce que** le module de reconnaissance (14) est raccordé à un parachute relativement grand afin de retarder son mouvement de descente par rapport au mouvement de descente des sous-munitions (12).

2. Tête de combat selon la revendication 1, **caractérisée en ce qu'**un dispositif de retardement (20) est prévu afin d'expulser avec retard le module de reconnaissance (14) de la tête de combat (10).

3. Tête de combat selon la revendication 1, **caractérisée en ce que** dans le module de reconnaissance (14) une charge active de sous-munition est remplacée par le dispositif à capteurs (16) et l'émetteur (18).

4. Tête de combat selon la revendication 1, **caractérisée en ce que** le dispositif à capteurs (16) est prévu pour générer un faisceau de recherche présentant une couverture en largeur relativement grande.

5. Tête de combat selon la revendication 1, **caractérisée en ce que** l'émetteur (18) connecté au dispositif à capteurs (16) est prévu pour transférer des données d'information à un poste de tir, à un poste de guidage de tir ou à une centrale d'intervention.

6. Tête de combat selon la revendication 1, **caractérisée en ce que** l'émetteur (18) connecté au dispositif à capteurs (16) est prévu afin de transférer des données d'information à une fusée guidée suivante.

7. Tête de combat selon la revendication 1, **caractérisée en ce qu'**un module de reconnaissance (14.1) de construction plus légère et plus compacte forme avec un poids servant de ballast (24) un bloc fonctionnel (30).
